# EUROPÄISCHE PATENTSCHRIFT

(11) **EP 2 403 632 B1**
(45) Veröffentlichungstag und Bekanntmachung des Hinweises auf die Patenterteilung: **27.03.2013**
(21) Anmeldenummer: 09775844.5
(22) Anmeldetag: 06.03.2009
(51) Int. Cl.: B01F 3/12, B01F 7/00, B01F 5/10

(54) **ZERKLEINERUNGS- UND DISPERGIERVORRICHTUNG**
COMMINUTING AND DISPERSING APPARATUS
DISPOSITIF DE BROYAGE ET DE DISPERSION

(43) Veröffentlichungstag der Anmeldung: 11.01.2012
(73) Patentinhaber: FrymaKoruma AG, 4310 Rheinfelden (CH)
(72) Erfinder: MERLE, Thomas, 79639 Grenzach-Wyhlen (DE); WIENBERG, Stefan, 79189 Bad Krozingen (DE)
(74) Vertreter: Kiessling, Christian
(86) Internationale Anmeldenummer: PCT/DE2009/000318
(87) Internationale Veröffentlichungsnummer: WO 2010/099767

(56) Entgegenhaltungen:
- EP-A1- 1 900 422
- WO-A1-86/02860
- DE-A1- 2 742 229
- DE-U1-202007 012 740
- "A NEW GENERATION OF SUPRATON MACHINES" TECHNISCHE MITTEILUNGEN KRUPP, FRIED.KRUPP GMBH FACHBUECHEREI. ESSEN, DE, Nr. 1, 1. Juni 1988 (1988-06-01), Seiten 53-60, XP002028313 ISSN: 0930-9276

## Beschreibung

Die Erfindung betrifft eine Vorrichtung zum Dispergieren insbesondere flüssiger bis zähflüssiger Substanzgemische sowie zum Zerkleinern von Partikeln und Suspensionen, mit einem Chargenbehälter mit einer oder mehr Öffnungen zum Einleiten der zu bearbeitenden Substanzen sowie einer oder mehr Öffnungen zum Ausleiten der bearbeitenden Substanzen, sowie einer Prozesskammer mit einem Rotor und einem Stator, wobei der Rotor zum Zweck des Bearbeitens von in die Prozesskammer eingeleiteten Substanzen gegenüber dem Stator um eine Rotationsachse drehbar gelagert ist.

Dispergier-Vorrichtungen der eingangs genannten Art werden im Stand der Technik in der Regel dazu verwendet, flüssige oder zähflüssige Substanzen mit anderen flüssigen, zähflüssigen oder pulverförmigen Substanzen so zu mischen oder zu zerkleinern, dass eine im wesentlichen homogene und nicht agglomerierte Masse entsteht. Die bekannten Dispergier-Vorrichtungen weisen jedoch den Nachteil auf, dass eine zuverlässige und wirksame Bearbeitung von Substanzen mit sehr unterschiedlichen Eigenschaften wie Körnigkeit bei Pulvern oder Viskosität bei Flüssigkeiten nicht gewährleistet ist.

Eine Dispergier-Vorrichtung der eingangs genannten Art ist aus DE 296 08 713 U1 bekannt. Um hochviskose Stoffe in kurzer Zeit zu vermischen sind bei dieser Vorrichtung Zähne und/oder Ansätze vorgesehen, die so ausgebildet sind, dass sich bei Verstellung des Axialabstandes zwischen Rotor und Stator das Scherspaltvolumen überproportional ändert.

Aus DE 825 084 ist des Weiteren eine Vorrichtung zum Schallschwingungsbehandeln von Stoffen bekannt, bei der zum Zweck einer gleichmäßigen intensiven Beschallung ein Durchtrittsspalt für die zu behandelnden Stoffe vorgesehen ist, dessen Weite periodisch mit Schallschwingungsfrequenz veränderbar ist.

DE 20 2007 012 740 U1 offenbart eine Vorrichtung gemäβ dem Oberbegriff des Anspruchs 1.

Aufgabe der Erfindung ist es, eine Vorrichtung zu schaffen, mittels derer eine zuverlässige und wirksame Bearbeitung von Substanzen mit sehr unterschiedlichen Eigenschaften wie Homogenität, Körnigkeit bei Pulvern oder Viskosität bei Flüssigkeiten ermöglicht ist.

Für eine Vorrichtung der eingangs genannten Art wird diese Aufgabe durch eine Vorrichtung gemäβ Anspruch 1 gelöst.

Bevorzugte Ausführungsformen der Erfindung sind Gegenstand der Unteransprüche.

Bei der erfindungsgemäßen Flanschvorrichtung wird durch die Merkmalskombination, dass der Stator eine Bearbeitungsfläche aufweist, die gegenüber der Rotationsachse des Rotors in einem Winkel W1 geneigt angeordnet ist und der Rotor eine Bearbeitungsfläche aufweist, die gegenüber der Rotationsachse des Rotors in einem Winkel W2 > W1 geneigt angeordnet ist, derart, dass sich die Bearbeitungsflächen von Stator und Rotor in einem spitzen Winkel gegenüberstehen und zwischen Rotor und Stator die im Querschnitt hohlkonische Prozesskammer ausgebildet ist, in der die eingeleitenden Substanzen dispergiert, zerkleinert und homogenisiert werden, erreicht, dass ein hohes Maß an Variabilität bei der Positionierung der sich gegenüber stehenden Bearbeitungsflächen von Rotor und Stator gegeben ist. Es können dabei zum einen Bearbeitungsflächen mit an unterschiedliche Aufgaben angepassten Oberflächenstrukturen Verwendung finden, und es kann die Rotationsgeschwindigkeit des Rotors und die Breite des Hohlraumes zwischen den Bearbeitungsflächen von Rotor und Stator variiert werden. Darüber hinaus sind bei der erfindungsgemäßen Vorrichtung zum Einen eine sehr robuste und zum Anderen eine sehr genaue Steuerung der Position des axial verschiebbar gelagerten Stators gegeben.

Gemäß der erfindungsgemäßen Vorrichtung ist vorgesehen, dass die Prozesskammer so orientiert ist, dass die eingeleitenden Substanzen von einem Eingangsbereich entlang den Bearbeitungsflächen von Stator und Rotor radial nach außen in Richtung eines Ausgangsbereichs transportiert werden.

Gemäß der erfindungsgemäßen Vorrichtung ist vorgesehen, dass der Eingangsbereich der Prozesskammer breiter als der Ausgangsbereich ausgebildet ist.

Gemäß der erfindungsgemäßen Vorrichtung ist vorgesehen, dass die Bearbeitungsfläche des Stators sowie des Rotors eine vorgegebene Oberflächenstruktur aufweisen. Eine Oberflächenstruktur wird einer Mehrzahl gerade ausgebildeter Vorsprünge gebildet sein.

Gemäß einer anderen wichtigen bevorzugten Ausführungsform der erfindungsgemäßen Vorrichtung ist vorgesehen, dass der Stator in Richtung des Rotors axial reziprozierbar verschiebbar gelagert ist und mittels einer Verschiebeeinrichtung innerhalb eines vorgegebenen Hubbereiches in Richtung des Rotors verschiebbar und dabei in beliebiger Position arretierbar ist, um das Volumen der Prozesskammer vorzugeben.

Der Stator kann dabei vorzugsweise innerhalb eines Außengehäuses der Vorrichtung verschiebbar gelagert und mit einem Außengewinde versehen sein, wobei die Verschiebeeinrichtung einen durch eine Aussparung des Außengehäuses geführten und an dem Außengehäuse rotierbar gelagerter Dorn enthält, der in das Außengewinde des Stators eingreift. Der Dorn kann dabei mittels eines elektromotorischen Antriebs gesteuert rotierbar sein.

Zwischen dem Chargenbehälter und der Prozesskammer ist vorzugsweise eine mit einem rotierbaren Mischflügel versehene Mischkammer zur Zuleitung weiterer Substanzen in die Prozesskammer vorgesehen. Zwischen dem Mischflügel und der Prozesskammer ist des Weiteren vorzugsweise eine Inducerschraube vorgesehen ist, die die in der Mischkammer durchmischten Substanzen in Richtung der Prozesskammer drückt. Der Mischflügel, die Inducerschraube und der Rotor sind vorzugsweise auf einer gemeinsamen Welle gelagert.

Gemäß einer weiteren bevorzugten Ausführungsform der erfindungsgemäßen Vorrichtung ist vorgesehen, dass stromabwärts des Ausgangsbereichs der Prozesskammer eine mit einer Ausgangsöffnung versehene Aufnahmekammer für prozessierte Substanzen vorgesehen ist. In der Aufnahmekammer kann ein rotierbarer Verteilerflügel vorgesehen sein, der vorzugsweise zumindest indirekt mit dem Rotor verbunden sein kann.

Die Substanzen sind bei der erfindungsgemäßen Vorrichtung ausgehend von der Ausgangsöffnung der Aufnahmekammer zumindest teilweise in den Chargenbehälter und/oder in die Mischkammer zurückleitbar.

Die Drehzahl des den Rotor, den Mischflügel, die Inducerschraube treibenden Motors ist vorzugsweise einstellbar und dadurch an die Viskosität und/oder Körnigkeit der zu prozessierenden Substanzen anpassbar.

Gemäß einer weiteren bevorzugten Ausführungsform der erfindungsgemäßen Vorrichtung ist vorgesehen, dass der Rotor in einen oberen und einen unteren Teil unterteilt ist, wobei die Bearbeitungsfläche der oberen Teils des Rotors in einem Auftreffbereich der zu prozessierenden Substanzen nach innen gebogen ausgebildet ist.

Die erfindungsgemäße Vorrichtung wird im Folgenden anhand einer bevorzugten Ausführungsform erläutert, die in der Figur der Zeichnung dargestellt ist. Darin zeigen:
- Fig. 1: eine bevorzugte Ausführungsform der erfindungsgemäßen Vorrichtung in einer Querschnittsansicht.
- Fig. 2: den Rotor der in Figur 1 dargestellten bevorzugten Ausführungsform der Vorrichtung in einer Seitenansicht.
- Fig. 3: den Rotor der in Figur 1 dargestellten weiteren bevorzugten Ausführungsform der Vorrichtung in einer Seitenansicht.
- Fig. 4: den Rotor der in Figur 1 dargestellten weiteren bevorzugten Ausführungsform der Vorrichtung in einer Seitenansicht.

Die in den Figuren 1 und 4 dargestellte erfindungsgemäße Vorrichtung (100) zum Dispergieren insbesondere flüssiger bis zähflüssiger Substanzgemische sowie zum Zerkleinern körniger Substanzgemische und Suspensionen enthält einen Chargenbehälter mit einer Öffnung (120) sowie einer zusätzlichen Öffnung (121) zum Einleiten der zu Substanzen sowie einer Öffnung (130) zum Ausleiten der bearbeiteten Substanzen, sowie eine Prozesskammer (140) mit einem Rotor (150) und einem Stator (160), wobei der Rotor (150) zum Zweck des Dispergierens von in die Prozesskammer (140) eingeleiteten Substanzen gegenüber dem Stator (160) um eine Rotationsachse (155) drehbar gelagert ist.

Der Stator (160) weist eine Bearbeitungsfläche (161) auf, die gegenüber der Rotationsachse (155) des Rotors (150) in einem Winkel W1 geneigt angeordnet ist und der Rotor (150) weist eine Bearbeitungsfläche (151) auf, die gegenüber der Rotationsachse (155) des Rotors (150) in einem Winkel W2 > W1 geneigt angeordnet ist, wobei sich die Bearbeitungsflächen (161, 151) von Stator (160) und Rotor (150) in einem spitzen Winkel gegenüberstehen. Zwischen Rotor (150) und Stator (160) ist die im Querschnitt hohlkonische Prozesskammer (140) ausgebildet, in der die eingeleitenden Substanzen dispergiert, zerkleinert und homogenisiert werden.

Die Prozesskammer (140) ist so orientiert, dass die eingeleitenden Substanzen von einem Eingangsbereich (143) entlang den Bearbeitungsflächen (161, 151) von Stator (160) und Rotor (150) radial nach außen in Richtung eines Ausgangsbereichs (144) transportiert werden. Der Eingangsbereich (143) ist dabei breiter als der Ausgangsbereich (144) ausgebildet.

Wie in Figur 2 dargestellt ist der Rotor (150) des Weiteren in einen oberen und einen unteren Teil unterteilt, wobei die Bearbeitungsfläche (151) der oberen Teils des Rotors (150) in einem Auftreffbereich der zu bearbeitenden Substanzen nach innen gebogen ausgebildet ist.

Der Stator (160) ist in Richtung des Rotors (150) axial reziprozierbar verschiebbar gelagert und mittels einer Verschiebeeinrichtung (170) innerhalb eines vorgegebenen Hubbereiches in Richtung des Rotors (150) verschiebbar und dabei in beliebiger Position arretierbar ist, um das Volumen der Prozesskammer (140) vorzugeben.

Dabei ist der Stator (160) innerhalb eines Außengehäuses (101) der Vorrichtung verschiebbar gelagert und mit einem Außengewinde (162) versehen, wobei die Verschiebeeinrichtung (170) einen durch eine Aussparung des Außengehäuses (101) geführten und an dem Außengehäuse (101) rotierbar gelagerten Dorn (103) enthält, der in das Außengewinde (162) des Stators (160) eingreift. Der Dorn (103) ist dabei mittels eines elektromotorischen Antriebs gesteuert rotierbar.

Zwischen dem Chargenbehälter und der Prozesskammer (140) ist eine mit einem rotierbaren Mischflügel (112) versehene Mischkammer (111) zur Zuleitung weiterer Substanzen in die Prozesskammer (140) vorgesehen.

Zwischen dem Mischflügel (112) und der Prozesskammer (140) ist des Weiteren eine Inducerschraube (113) vorgesehen, die die in der Mischkammer (111) durchmischten Substanzen in Richtung der Prozesskammer (140) drückt. Der Mischflügel (112), die Inducerschraube (113) und der Rotor (150) sind dabei auf einer gemeinsamen Welle (152) gelagert.

Stromabwärts des Ausgangsbereichs (144) der Prozesskammer (140) ist eine mit einer Ausgangsöffnung (130) versehene Aufnahmekammer (141) für prozessierte Substanzen vorgesehen. In der Aufnahmekammer (141) ist ein rotierbarer Verteilerflügel (142) vorgesehen, der mit dem in seiner Drehzahl einstellbaren Rotor (150) verbunden.

Die prozessierten Substanzen sind ausgehend von der Ausgangsöffnung (142) der Aufnahmekammer (141) zumindest teilweise in die Mischkammer zurückleitbar.

Das oben erläuterte Ausführungsbeispiel der Erfindung dient lediglich dem Zweck eines besseren Verständnisses der durch die Ansprüche definierten erfindungsgemäßen Lehre, die als solche durch das Ausführungsbeispiel nicht eingeschränkt ist.

## Patentansprüche

1. Vorrichtung (100) zum Dispergieren insbesondere flüssiger bis zähflüssiger Substanzgemische sowie zum Zerkleinern von Partikeln und Suspensionen, mit einem Ghargenbehälter mit einer oder mehr Öffnungen (120) zum Einleiten der Substanzen sowie einer oder mehr Öffnungen (130) zum Ausleiten der Substanzen, sowie einer Prozesskammer (140) mit einem Rotor (150) und einem Stator (160), wobei der Rotor (150) zum Zweck des Bearbeitens von in die Prozesskammer (140) eingeleiteten Substanzen gegenüber dem Stator (160) um eine Rotationsachse (155) drehbar gelagert ist, wobei der Stator (160) eine Bearbeitungsfläche (161) aufweist, die gegenüber der Rotationsachse (155) des Rotors (150) in einem Winkel W1 geneigt angeordnet ist und der Rotor (150) eine Bearbeitungsfläche (151) aufweist, die gegenüber der Rotationsachse (155) des Rotors (150) in einem Winkel W2 > W1 geneigt angeordnet ist, derart, dass sich die Bearbeitungsflächen (161, 151) von Stator (160) und Rotor (150) in einem spitzen Winkel gegenüberstehen und zwischen Rotor (150) und Stator (160) die im Querschnitt hohlkonische Prozesskammer (140) ausgebildet ist, in der die eingeleitenden Substanzen dispergiert, zerkleinert und homogenisiert werden, wobei die Prozesskammer (140) so orientiert ist, dass die eingeleitenden Substanzen von einem Eingangsbereich (143) entlang den Bearbeitungsflächen (161, 151) von Stator (160) und Rotor (150) radial nach außen in Richtung eines Ausgangsbereiehs (144) der Prozesskammer (140) transportiert werden, und wobei der Eingangsbereich (143) der Prozesskammer (140) breiter als der Ausgangsbereich (144) der Prozesskammer (140) ausgebildet ist, dardurch gekennzeichnet, dass die Bearbeitungsfläche (151, 161) des Rotors (150) sowie des Stators (160) eine vorgegebene Oberflächenstruktur aufweisen, die von einer Mehrzahl gerade ausgebildeter Vorsprünge gebildet ist.

2. Vorrichtung nach Anspruch 1 **dadurch gekennzeichnet, dass** der Stator (160) in Richtung des Rotors (150) axial reziprozierbar verschiebbar gelagert ist und mittels einer Verschiebeeinrichtung (170) innerhalb eines vorgegebenen Hubbereiches in Richtung des Rotors verschiebbar und dabei in beliebiger Position arretierbar ist, um das Volumen der Prozesskammer (140) vorzugeben.

3. Vorrichtung nach Anspruch 2, **dadurch gekennzeichnet, dass** der Stator (160) innerhalb eines Außengehäuses (101) der Prozessvorrichtung (100) verschiebbar gelagert ist und mit einem Außengewinde versehen ist, wobei die Verschiebeeinrichtung (170) einen durch eine Aussparung (102) des Außengehäuses (101) geführten und an dem Außengehäuse (101) rotierbar gelagerter Dorn (103) enthält, der in das Außengewinde (162) des Stators (160) eingreift.

4. Vorrichtung nach Anspruch 3, **dadurch gekennzeichnet, dass** der Dorn (103) mittels eines elektromotorischen Antriebs gesteuert rotierbar ist.

5. Vorrichtung nach einem der vorhergehenden Ansprüche, **dadurch gekennzeichnet, dass** zwischen dem Chargenbehälter und der Prozesskammer (140) eine mit einem rotierbaren Mischflügel (112) versehene Mischkammer (111) zur Zuleitung weiterer Substanzen in die Prozesskammer (140) vorgesehen ist.

6. Vorrichtung nach Anspruch 5, **dadurch gekennzeichnet, dass** zwischen dem Mischflügel (112) und der Prozesskammer (140) eine Inducerschraube (113) vorgesehen ist, die die in der Mischkammer (111) durchmischten Substanzen in Richtung der Prozesskammer (140) drückt.

7. Vorrichtung nach einem der Ansprüche 5 oder 6, **dadurch gekennzeichnet, dass** der Mischflügel (112), die Inducerschraube (113) und der Rotor (150) auf einer gemeinsamen Welle (152) gelagert sind.

8. Vorrichtung nach einem der vorhergehenden Ansprüche, **dadurch gekennzeichnet, dass** stromabwärts des Ausgangsbereichs der Prozesskammer (140) eine mit einer Ausgangsöffnung (130) versehene Aufnahmekammer (141) für prozessierte Substanzen vorgesehen ist.

9. Vorrichtung nach Anspruch 8, **dadurch gekennzeichnet, dass** in der Aufnahmekammer (141) eine rotierbarer Verteilerflügel (142) vorgesehen ist.

10. Vorrichtung nach Anspruch 9, **dadurch gekennzeichnet, dass** der Verteilerflügel (142) zumindest indirekt mit dem Rotor (150) verbunden ist.

11. Vorrichtung nach einem der Ansprüche 8 bis 10, **dadurch gekennzeichnet, dass** die prozessierten Substanzen ausgehend von der Ausgangsöffnung (130) der Aufnahmekammer (141) zumindest teilweise in den Chargenbehälter zurückleitbar sind.

12. Vorrichtung nach einem der Ansprüche 8 bis 10, **dadurch gekennzeichnet, dass** die prozessierten Substanzen ausgehend von der Ausgangsöffnung (130) der Aufnahmekammer (141) zumindest teilweise in die Mischkammer (111) zurückleitbar sind.

13. Vorrichtung nach einem der vorhergehenden Ansprüche, **dadurch gekennzeichnet, dass** die Drehzahl des Rotors (150) einstellbar ist.

14. Vorrichtung nach einem der vorhergehenden Ansprüche, **dadurch gekennzeichnet, dass** der Rotor (150) in einen oberen und einen unteren Teil unterteilt ist, wobei die Bearbeitungsfläche (151) des oberen Teils des Rotors (150) in einem Auftreffbereich der zu prozessierenden Substanzen nach innen gebogen ausgebildet ist.

## Claims

1. A device (100) for dispersing particularly liquid to viscous substance mixtures and for comminuting granular substance mixtures and suspensions, comprising a batch container (110) having one or more orifices (120) for introducing the substances to be processed and one of more orifices (130) for discharging said processed substances, and a processing chamber (140) comprising a rotor (150) and a stator (160), which rotor (150) is mounted for rotation relatively to said stator (160) about a rotation axis (155) for the purpose of dispersing substances introduced into said processing chamber (140), said stator (160) having a processing surface (161) that is tilted at an angle W1 relative to the rotation axis (155) of said rotor (150), whilst said rotor (150) has a processing surface (151) that is tilted at an angle W2 > W1 relative to said rotation axis (155) of said rotor (150) such that said processing surfaces (161, 151) of said stator (160) and rotor (150) face each other at an acute angle, wherein said processing chamber (140), having a hollow conical cross-section, is formed between said rotor (150) and said stator (160), in which the introduced substances are dispersed, comminuted, and homogenized, wherein said processing chamber (140) is oriented such that the substances introduced are transported from an inlet region (143) along said processing surfaces (161, 151) of said stator (160) and rotor (150) radially outwardly direction towards an outlet region (144) and said inlet region (143) of said processing chamber (140) is wider than said outlet region (144) of said processing chamber (140), **characterized in that** said processing surfaces (151, 161) of said rotor (158) and said stator (160) have a specific surface structure formed by a plurality of straight protrusions.

2. The device as defined in claim 1, **characterized in that** said stator (160) is mounted so as to be reciprocally displaceable in the axial direction towards and away from said rotor (150) and is capable of being displaced by means of a shifting device (170) towards and away from said rotor over a specific distance range and of being locked in any desired position, in order to control the volume of said processing chamber (140).

3. The device as defined in claim 2, **characterized in that** said stator (160) is mounted for displacement inside an external housing (101) of said processing device (100), and is provided with an external screw thread (162), and said shifting device (170) comprises a mandrel (103) that is guided through an opening (102) in said external housing (101) and is mounted for rotation on said external housing (101) and that engages said external screw thread (162) of said stator (160).

4. The device as defined in claim 3, **characterized in that** the speed of rotation of said mandrel (103) is controlled by an electric motor.

5. The device as defined in any one of the previous claims, **characterized in that** a mixing chamber (111), provided with a rotatable blending vane (112), is disposed between said batch container and said processing chamber (140) for the purpose of topping up said processing chamber (140).

6. The device as defined in claim 5, **characterized in that** a conveyor screw (113) is provided between said blending vane (112) and said processing chamber (140), which conveyor screw (113) is adapted to urge the substances mixed in said mixing chamber (111) towards said processing chamber (140).

7. The device as defined in claim 5 or claim 6, **characterized in that** said blending vane (112), said conveyor screw (113), and said rotor (150) are mounted on a common shaft (152).

8. The device as defined in any one of the previous claims, **characterized in that** a receptacle (141), adapted to receive processed substances and provided with an outlet orifice (130), is disposed downstream of said outlet region (144) of said processing chamber (140).

9. The device as defined in claim 8, **characterized in that** a rotatable distribution blade (142) is provided in said receptacle (141).

10. The device as defined in claim 9, **characterized in that** said distribution blade (142) is at least indirectly connected to said rotor (150).

11. The device as defined in any one of claims 8 to 11, **characterized in that** the processed substances are capable of being recycled, at least in part, to said batch container from said outlet orifice (130) of said receptacle (141).

12. The device as defined in any one of claims 8 to 11, **characterized in that** the processed substances are capable of being recycled, at least in part, to said mixing chamber (111) from said outlet orifice (130) of said receptacle (141).

13. The device as defined in any one of said previous claims, **characterized in that** the rotational speed of said rotor (150) can be varied.

14. The device as defined in any one of the previous claims, **characterized in that** said rotor (150) is divided into top and bottom portions, and said processing surface (151) of said top portion of said rotor (150) is curved inwardly in a region of impact with the substances being processed.

## Revendications

1. Dispositif (100) destiné à la dispersion notamment de mélanges de substances de liquides à visqueuses ainsi qu'au broyage de particules et de suspensions, comprenant un conteneur de charges (110) comportant une ou plusieurs ouvertures (120) destinées à introduire les substances ainsi qu'une ou plusieurs ouvertures (130) destinées à évacuer les substances, ainsi qu'une chambre de processus (140) comportant un rotor (150) et un stator (160), le rotor (150) étant monté par rapport au stator (160) de manière à pouvoir tourner autour d'un axe de rotation (155) aux fins du traitement de substances introduites dans la chambre de processus (140), le stator (160) présentant une surface de traitement (161) qui est agencée de manière inclinée dans un angle W1 par rapport à l'axe de rotation (155) du rotor (150), et le rotor (150) présentant une surface de traitement (151) qui est agencée de manière inclinée dans un angle W2 > W1 par rapport à l'axe de rotation (155) du rotor (150), de telle sorte que les surfaces de traitement (161, 151) du stator (160) et du rotor (150) se font face dans un angle aigu et que, entre le rotor (150) et le stator (160), la chambre de processus (140) à section en forme de cône creux est réalisée, dans laquelle les substances introduites sont dispersées, broyées et homogénéisées, la chambre de processus (140) étant orientée de telle façon que les substances introduites sont transportées radialement à partir d'une zone d'entrée (143), le long des surfaces de traitement (161, 151) du stator (160) et du rotor (150), vers l'extérieur en direction d'une zone de sortie (144) de la chambre de processus (140), et la zone d'entrée (143) de la chambre de processus (140) étant réalisée sous forme plus large que la zone de sortie (144) de la chambre de processus (140), **caractérisé en ce que** la surface de traitement (151, 161) du rotor (150) ainsi que du stator (160) présentent une structure superficielle préfixée constituée par une pluralité de saillies réalisées sous forme droite.

2. Dispositif selon la revendication 1, **caractérisé en ce que** le stator (160) est monté de manière déplaçable axialement réversible en direction du rotor (150) et est déplaçable en direction du rotor au moyen d'un appareillage de déplacement (170) à l'intérieur d'une zone de course préfixée et peut en l'occurrence être arrêté dans n'importe quelle position pour fixer le volume de la chambre de processus (140).

3. Dispositif selon la revendication 2, **caractérisé en ce que** le stator (160) est monté de manière déplaçable à l'intérieur d'un carter extérieur (101) du dispositif de processus (100) et est pourvu d'un filetage extérieur, l'appareillage de déplacement (170) renfermant un ardillon (103) conduit à travers un évidement (102) du carter extérieur (101) et monté sur le carter extérieur (101) de manière à pouvoir tourner, lequel ardillon s'engageant dans le filetage extérieur (162) du stator (160).

4. Dispositif selon la revendication 3, **caractérisé en ce que** l'ardillon (103) est commandé au moyen d'un entraînement électromoteur de manière à pouvoir tourner.

5. Dispositif selon une des revendications précédentes, **caractérisé en ce que**, entre le conteneur de charges et la chambre de processus (140), une chambre de mélange (111) pourvue d'une pale de mélange (112) pouvant tourner est prévue pour l'acheminement de substances supplémentaires dans la chambre de processus (140).

6. Dispositif selon la revendication 5, **caractérisé en ce que**, entre la pale de mélange (112) et la chambre de processus (140), un pignon d'induction (113) qui presse en direction de la chambre de processus (140) les substances mélangées dans la chambre de mélange (111) est prévu.

7. Dispositif selon une des revendications 5 ou 6, **caractérisé en ce que** la pale de mélange (112), le pignon d'induction (113) et le rotor (150) sont montés sur un arbre commun (152).

8. Dispositif selon une des revendications précédentes, **caractérisé en ce que**, en aval de la zone de sortie de la chambre de processus (140), une chambre de réception (141) pourvue d'une ouverture de sortie (130) pour des substances ayant subi le processus est prévue.

9. Dispositif selon la revendication 8, **caractérisé en ce que**, dans la chambre de réception (141), une pale de distributeur (142) pouvant tourner est prévue.

10. Dispositif selon la revendication 9, **caractérisé en ce que** la pale de distributeur (142) est reliée au moins indirectement au rotor (150).

11. Dispositif selon une des revendications de 8 à 10, **caractérisé en ce que** les substances ayant subi le processus sont au moins partiellement réacheminables dans le conteneur de charge à partir de l'ouverture de sortie (130) de la chambre de réception (141).

12. Dispositif selon une des revendications de 8 à 10, **caractérisé en ce que** les substances ayant subi le processus sont au moins partiellement réacheminables dans la chambre de mélange (111) à partir de l'ouverture de sortie (130) de la chambre de réception (141) .

13. Dispositif selon une des revendications précédentes, **caractérisé en ce que** la vitesse de rotation du rotor (150) est réglable.

14. Dispositif selon une des revendications précédentes, **caractérisé en ce que** le rotor (150) est subdivisé en une partie supérieure et en une partie inférieure, la surface de traitement (151) de la partie supérieure du rotor (150) étant réalisée de manière courbée vers l'intérieur dans une zone d'impact des substances à traiter.
